# EUROPÄISCHE PATENTSCHRIFT

(11) **EP 0 774 999 B1**
(45) Veröffentlichungstag und Bekanntmachung des Hinweises auf die Patenterteilung: **22.03.2000**
(21) Anmeldenummer: 94922157.6
(22) Anmeldetag: 17.12.1993
(51) Int. Cl.: A63C 9/085

(54) **VORDERBACKEN FÜR EINE SICHERHEITSSKIBINDUNG**
FRONT CLAMP FOR A SAFETY SKI BINDING
BUTEE AVANT POUR UNE FIXATION DE SECURITE POUR SKIS

(30) Priorität: 23.02.1993 AT 34793; 17.06.1993 AT 119093
(43) Veröffentlichungstag der Anmeldung: 28.05.1997
(73) Patentinhaber: HTM Sport- und Freizeitgeräte Aktiengesellschaft, 2320 Schwechat (AT)
(72) Erfinder: JANISCH, Andreas, A-2512 Oeynhausen (AT); STRITZL, Karl, A-1020 Wien (AT)
(86) Internationale Anmeldenummer: EP9303593
(87) Internationale Veröffentlichungsnummer: WO9419071

(56) Entgegenhaltungen:
- FR-A- 2 631 244

## Beschreibung

Die Erfindung bezieht sich auf einen Vorderbacken für eine Sicherheitsskibindung mit einem an einem Ski befestigbaren Gehäuse und mit zwei zweiarmigen Winkelhebeln, die an einem in dem Gehäuse beschränkt beweglich gelagerten Lagerteil um je eine im wesentlichen lotrechte Achse verschwenkbar sind, wobei die außen liegenden, längeren Arme beider Winkelhebel als Sohlenhalter ausgebildet sind und die innen liegenden, kürzeren Arme beider Winkelhebel an einer Auslöseplatte angreifen, welche um eine im wesentlichen quer verlaufende Achse an dem Gehäuse schwenkbar gelagert und von einer in dem Gehäuse untergebrachten, mit ihrem vorderen Ende an einer Federaufnahme abgestützten, einen zentralen Bolzen umgebenden Auslösefeder über ein Verbindungselement mit einer nach vorne gerichteten Zugkraft beaufschlagt ist.

Ein aus der EP-A-365 861 bekannt gewordener Vorderbacken dieser Art besitzt eine Auslöseplatte, die um eine im oberen oder unteren Gehäusebereich verlaufende Querachse verschwenkbar ist. Die Auslösefeder umgibt den zentralen Bolzen, der als Zugstange für die Auslöseplatte wirkt. Zu diesem Zweckist das vordere Ende des Bolzens in eine Einstellmutter eingeschraubt, gegen die das vordere Ende der Auslösefeder abgestützt ist. Dieses vordere Ende der Feder ist somit samt der Einstellmutter bezüglich des Gehäuses verschieblich, wogegen das hintere Ende der Auslösefeder an einer gehäusefesten Wand abgestützt ist.

Eine ähnliche Konstruktion zeigt die AT-PS 396 337, die jedoch nicht zum Stand der Technik gehört, da sie nach dem Anmeldetag der Erfindung veröffentlicht worden ist. In diesem Dokument wird ein Vorderbacken beschrieben, bei welchem zwei Winkelhebel an einem gemeinsamen Lagerteil an je einer vertikalen Achse angelenkt sind, wobei dieser Lagerteil an dem Gehäuse nach oben und seitlich verschwenkbar gelagert ist. Beide Winkelhebel greifen an einer Auslöseplatte an, die mit einem Bolzen verbunden ist, welcher von der Auslösefeder über die Einstellschraube nach vorne zugbelastet ist. Die Auslösefeder ist unmittelbar vor der Auslöseplatte gehäusefest gelagert und stützt sich an ihrem vorderen Ende über eine an dem Gehäuse geführte Federaufnahme an der Einstellschraube ab. Die Einstellschraube und der mit der Auslöseplatte verbundene Bolzen sind mittels eines Gewindes miteinander verschraubt, wodurch die gewünschte Vorspannung der Auslösefeder erzeugt wird. Weiters ist an der Federaufnahme ein Zeiger angebracht, welcher die Voreinstellung der Auslösefeder an einer über ein Fenster einsehbaren Anzeige anzeigt.

Ein Nachteil der aus den beiden obgenannten Dokumenten bekannten Vorderbacken ist darin zu sehen, daß die Anzeige der Bindungseinstellung bei Belastung der Auslösefeder verändert wird. Das heißt, die Anzeige verändert sich in unerwünschter Weise bereits dann, wenn der Skifahrer mit seinem Skischuh in die Bindung einsteigt. Weiters ist das Gehäuse aufgrund der Lagerung der Auslösefeder vorne nicht abgeschlossen und es kann vorkommen, daß die Wirkung der Auslösefeder, beispielsweise durch Schmutz, Schnee oder Eis beeinträchtigt wird.

Aus der DE-A 39 00 217 geht eine sehr kompliziert gebaute Konstruktion hervor, bei welcher die Winkelhebel ihrerseits an seitlichen, zweiarmigen Hebeln gelagert sind. Diese seitlichen Hebel werden von einem durch die Auslösefeder belasteten Kolben mit Druck beaufschlagt. Für die Rückwärtsauslösung ist dieser Kolben überdies nach hinten verlängert, wobei ein an Armen der Verlängerung sitzender Querbolzen längs einer skifesten Steuerkurve geführt ist Ein die Auslösefeder durchsetzender axialer Stab ist mit seinem hinteren Ende gehäusefest gelagert, das vordere Ende des Stabes ist hingegen nicht an der vorderen Gehäusestirnseite abgestützt. Bei diesem Vorderbacken ist ein Zeiger mit dem Federabstützteller verbunden.

Es ist eine Aufgabe der Erfindung, einen Vorderbacken anzugeben, bei welchem die oben genannten Nachteile vermieden werden, wobei der Aufbau mechanisch einfach und gegen Umwelteinflüsse gut geschützt ist.

Diese Aufgabe wird mittels eines Vorderbackens der eingangs genannten Art gelöst, bei welchem erfindungsgemäß das Verbindungselement ein Zugstück ist, das mit seinem vorderen Ende an der Federaufnahme angreift, welche längs des zentralen Bolzens verschiebbar ist, wobei der zentrale Bolzen mittels eines Bolzenkopfes an der vorderen Stirnseite des Gehäuses abgestützt und über ein Gewinde mit einem von der Auslösefeder beaufschlagten Federabstützteller verbunden ist.

Durch die erfindungsgemäßen Maßnahmen wurden die Voreinstellung der Auslösefeder und die Wirkung dieser Auslösefeder auf die Auslöseplatte mechanisch getrennt, wodurch die Anzeige der Bindungseinstellung auch bei Belastung der Auslösefeder nicht verändert wird. Weiters kann das Gehäuse des Vorderbackens geschlossen ausgebildet werden, wodurch die Wahrscheinlichkeit, daß die Funktion des Vorderbackens durch Schnee, Eis oder Schmutz beeinträchtigt wird, wesentlich herabgesetzt ist. Durch das Hebelsystem, welches durch die verschwenkbare Ausloseplatte erzeugt wird, ist ein besonders gutes Auslöseverhalten bei Rückwärts- oder Rückwärtsdrehstürzen erzielbar, da die auftretenden Reibungsverluste äußerst gering gehalten werden.

Bei einer vorteilhaften Ausführungsform der Erfindung ist die Auslöseplatte im Unterteil des Gehäuses gelagert und sie erstreckt sich im wesentlichen vertikal nach oben, wobei die innen liegenden Anne der Winkelhebel im oberen Bereich dieser Auslöseplatte an der Vorderseite angreifen. Weiters greift das oberhalb der Auslösefeder zu der Federaufnahme geführte Zugstück an dem oberen Ende dieser Auslöseplatte an. Dadurch wird ein einfacher und platzsparender Zusammenbau des Vorderbackens bei gleichzeitiger guter Hebelwirkung möglich. Überdies gestattet diese besondere Anordnung der Auslöseplatte eine einfache Konstruktion der Rückwärtsauslösung. Ein Vorteil dieser Ausführungsform ist weiters, daß die Bewegungsfreiheit des Zugstücks durch Verunreinigungen, wie Schnee, Eis oder Schmutz, nicht beeinträchtigt wird, die sich im unteren Teil des Vorderbackens sammeln.

Eine einfache mechanische Konstruktion wird dadurch ermöglicht, daß das Zugstück plattenförmig und an beiden Enden umgebogen ausgebildet ist, wobei das vordere umgebogene Ende zwischen der Federaufnahme und dem Gehäuse gelagert ist und das hintere umgebogene Ende an einer an dem oberen Ende der Auslöseplatte vorgesehenen Aussparung eingehängt ist.

Zweckmäßigerweise ist mit dem Federabstützteller ein Zeiger verbunden, welcher die eingestellte Vorspannung der Auslösefeder an einer gehäusefesten Anzeige anzeigt. Wie bereits früher angeführt wurde, ist die Stellung dieses Zeigers bezüglich des Gehäuses bzw. der gehäusefesten Anzeige in vorteilhafter Weise ausschließlich durch die Voreinstellung der Auslösefeder bestimmt.

Weiters kann hinter der Auslöseplatte ein Anschlag in Form einer im wesentlichen vertikalen Querwand angeordnet sein, wobei zwischen der Auslöseplatte und dieser Querwand ein elastisches Füllstück, beispielsweise aus Schaumgummi, eingefügt ist. Die Querwand verhindert zusätzlich ein Eindringen irgendwelcher Verunreinigungen, vor allem Schnee oder Eis in das Innere des Vorderbackens. Falls trotzdem Verunreinigungen irgendeiner Art in den Vorderbacken gelangen, wird durch das elastische Füllstück verhindert, daß der Auslösemechanismus von solchen Verunreinigungen beeinträchtigt oder gar blockiert wird.

Sowohl die Rückwärts- als auch die Diagonalauslösung wird konstruktiv dadurch verbessert, daß die Auslöseplatte eine quer angeordnete Nocke aufweist, an welcher ein an dem Lagerteil ausgebildeter Hebelfortsatz bei einer Verschwenkbewegung dieses Lagerteils gegen die Kraft der Auslösefeder wirkt.

Dem Wunsch nach einem kostengünstig und einfach herzustellenden Vorderbacken wird bei einer bevorzugten Ausführungsform eines erfindungsgemäßen Vorderbackens dadurch entsprochen, daß der Lagerteil aus einem oberen Teilelement und einem unteren Teilelement besteht, und die Teilelemente im Gebrauchszustand formschlüssig miteinander verbunden sind, wobei an dem unteren Teilelement die Winkelhebel gelagert sind und das obere Teilelement an seiner Vorderseite eine Abstützfläche aufweist, mittels welcher der Lagerteil an dem Gehäuse abstützbar ist.

Durch die erfindungsgemäße Maßnahmen wurde der Teil des Lagerteils, an welchem die Winkelhebel gelagert sind, und der Teil, welcher eine Abstützfläche für die Rückwärtsauslösung trägt, in bezug auf die Herstellung getrennt, sodaß diese Herstellung besonders kostengünstig erfolgen kann. Insbesondere kann ein einziges unteres Teilelement für alle Bindungstypen in einer größeren Serie hergestellt werden. Das obere Teilelement kann aus einem billigeren, insbesondere in bezug auf die Farbgebung leicht zu bearbeitenden Material gefertigt werden.

Eine vorteilhafte Ausgestaltungsform der Abstützfläche ergibt sich bei dem oben angeführten Ausführungsbeispiel aus einem ersten, im wesentlichen vertikalen Teilabschnitt, einem darüberliegenden zweiten, leicht nach hinten geneigten Teilabschnitt und einem darüberliegenden dritten, stärker nach hinten geneigten Teilabschnitt, wobei der erste dieser Teilabschnitte über eine Kante in den zweiten Teilabschnitt und dieser über eine weitere Kante in den dritten Teilabschnitt der Abstützfläche übergeht.

Weiters ist es von Vorteil, wenn das obere Teilelement des Lagerteils eine gekrümmte Lagerfläche aufweist, über welche der Lagerteil nach oben an einer in dem Gehäuse vorgesehenen Lagerkulisse abgestützt ist.

Insbesondere ist es von Vorteil, wenn diese gekrümmte Lagerfläche in der Nähe der Abstützfläche ausgebildet ist und -von der Seite betrachtet- einen kreisförmigen Abschnitt und einen nach hinten abfallenden geraden Abschnitt aufweist

Vorzugsweise liegt der Mittelpunkt des kreisförmigen Abschnittes der Lagerfläche in unmittelbarer Nähe der Kante zwischen dem ersten und zweiten Teilabschnitt der Abstützfläche, insbesondere auf gleicher Höhe mit dieser Kante.

Eine einfache formschlüssige Verbindung des oberen und des unteren Teilelementes des Lagerteils wird über zwei, im wesentlichen vertikal durch den Lagerteil führende Bolzen hergestellt, wobei an jedem dieser Bolzen je ein Winkelhebel gelagert ist.

Zum Zweck einer besonders kostengünstigen Herstellung bestehen die beiden Teilelemente des Lagerteils aus unterschiedlichen Materialien, wobei das obere Teilelement vorzugsweise aus Kunststoff und das untere Teilelement vorzugsweise aus Stahl oder Aluminiumdruckguß gefertigt ist.

Weitere Details und Vorteile eines erfindungsgemäßen Vorderbackens gehen aus der folgenden Beschreibung hervor, die unter Bezugnahme auf die beiliegenden Figuren erstellt wurde, in welchen ein Ausführungsbeispiel der vorliegenden Erfindung dargestellt ist und die zeigen:
Figur 1 einen schematischen Längsmittelschnitt durch einen erfindungsgemäßen Vorderbacken,
Figur 2 eine schematische Draufsicht des Vorderbackens nach Figur 1.
Figur 3 eine Detail-Seitenansicht eines Längsschnittes durch den Lagerteil.

Im folgenden wird auf die Figuren 1 und 2 bezug genommen, in welchen ein erfindungsgemäßer Vorderbacken mit einem Gehäuse 1 darstellt ist, das aus einem Gehäuseoberteil 2 und einem Gehäuseunterteil 3 besteht. In Fig. 2 ist der Gehäuseoberteil 2 aus Gründen der Übersichtlichkeit nicht dargestellt. In dem Gehäuseunterteil 3 sind Bohrungen 4a, 4b, 4a', 4b', 4a'', 4b'' vorgesehen, welche ein Verschrauben des Vorderbackens mit dem Ski mittels geeigneter Schraubbolzen ermöglichen. Weiters wird der Gehäuseunterteil 3 mit dem Gehäuseoberteil 2 verschraubt, wozu in dem Gehäuseunterteil 3 zwei weitere Bohrungen 5a, 5b vorgesehen sind. An dem Gehäuse 1 ist ein Lagerteil 6 mittels einer Abstützfläche 7 an einer Querwand 8 des Gehäuseoberteils 2 beschränkt beweglich gelagert. An diesem Lagerteil 6 sind zwei Winkelhebel 9a, 9b mittels Bolzen 10a, 10b um je eine im wesentlichen vertikale Achse schwenkbar gelagert. Die genaue Ausgestaltung des Lagerteils 6 und der Abstützfläche 7 wird weiter unten mit bezug auf die Figur 3 näher erläutert.

Die Winkelhebel 9a, 9b sind zweiarmig ausgebildet, wobei die äußeren Arme der Winkelhebel 9a, 9b als Sohlenhalter 11a, 11b ausgebildet sind und die kürzeren, innen liegenden Arme 12a, 12b, dieser Winkelhebel 9a, 9b über je eine Nocke 13a, 13b von einer Auslösefeder 14 des Vorderbackens mit einer nach vorne gerichteten Zugkraft beaufschlagt sind. Die Auslösefeder 14 besteht bei dem hier gezeigten Ausführungsbeispiel aus zwei koaxialen Schraubenfedern, von denen in der Fig. 2 aus Gründen der Übersichtlichkeit nur die äußere dargestellt ist. Diese Auslösefeder 14 ist an ihrem vorderen Ende an einer Federaufnahme 15 abgestützt, welche entlang eines Bolzens 16 horizontal verschieblich ist. Der Bolzen 16 weist an einem Ende einen Bolzenkopf 17 auf, der an der Stirnseite des Gehäuses 1 eingelassen ist. An dem anderen Ende weist dieser Bolzen ein Gewinde 18 auf, das mit einem Federabstützteller 19 verschraubt ist, gegen den die Auslösefeder 14 mit ihrem hinteren Ende abgestützt ist. Der Bolzen 16 mit dem Kopf 17 und dem Gewinde 18 bildet die Einstellschraube 20 des Vorderbackens, mittels welcher die Vorspannung der Auslösefeder 14 in bekannter Weise eingestellt wird. Diese Einstellung der Auslösefeder 14 wird mittels eines Zeigers 21 an einer gehäusefesten Anzeige 23 angezeigt, die über ein im Gehäuseoberteil 2 vorgesehenes Fenster 24 einsehbar ist. Der Zeiger 21 ist über eine Halterung 22 fest mit dem Federabstützteller 19 verbunden. Bei dem hier gezeigten Ausführungsbeispiel ist diese Halterung 22 zwischen dem Federabstützteller 19 und der Auslösefeder 14 eingefügt.

Die Art der Kraftübertragung zwischen der Auslösefeder und den inneren Armen 12a, 12b der Winkelhebel 9a, 9b (bei seitlicher oder diagonaler Belastung) bzw. auf dem Lagerteil 6 (bei Belastung nach oben oder bei diagonaler Belastung) wird im folgenden näher erläutert. Im Bereich der Lagerbolzen 10a, 10b für die Winkelhebel 9a, 9b ist eine zentrale Auslöseplatte 25 mittels zweier Achsstummel 26 an dem Gehäuseunterteil 3 um eine Querachse verschwenkbar gelagert. Von der Lagerstelle erstreckt sich die Auslöseplatte 25 in der in Fig. 1 dargestellten Ruhestellung im wesentlichen vertikal nach oben. An dem oberen Ende dieser Auslöseplatte 25 greifen daran symmetrisch zur Längsmittelachse des Vorderbackens die Nocken 13a, 13b der inneren Arme 12a, 12b der beiden Winkelhebel 11a, 11b an. Weiten ist an dem oberen Ende der Auslöseplatte 25 eine zentrale Ausnehmung 27 vorgesehen, in welche ein beidseitig umgebogenes Zugstück 28 mit einem umgebogenen Ende 29 eingehängt ist. Dieses Zugstück 28 führt durch eine in dem Lagerteil vorgesehene Öffnung 31 oberhalb der Auslösefeder 14 nach vorne, wo das andere umgebogene Ende 30 dieses Zugstückes 28 an der horizontal verschieblichen und von der Auslösefeder 14 beaufschlagten Federaufnahme 15 angreift. Das Zugstück 28 wird somit über die Federaufnahme 15 von der Auslösefeder 14 nach vorne beaufschlagt, wodurch auf die Auslöseplatte 25 und auf die inneren Arme 12a, 12b der Winkelhebel 10a, 10b eine nach vorne gerichtete Zugkraft wirkt.

An der Auslöseplatte 25 ist zusätzlich -etwa auf halber Höhe- eine quer liegende Nocke 32 ausgebildet, welche einem an dem Lagerteil 6 ausgebildeten Hebelfortsatz 33 zugeordnet ist. In einem bestimmten Abstand hinter der Auslöseplatte ist an dem Gehäuseunterteil 3 ein Anschlag in Form einer Querwand 34 ausgebildet, wobei in dem Zwischenraum zwischen der Auslöseplatte 25 und dieser Querwand 34 ein elastisches Füllstück 35, beispielsweise aus Schaumgummi, eingefügt ist.

Der in Figur 3 separat dargestellte Lagerteil 6 besteht aus einem oberen Teilelement 6' und einem unteren Teilelement 6'', wobei diese Teilelemente 6', 6'' im Gebrauchszustand mittels der Lagerbolzen 10a, 10b für die Winkelhebel 9a, 9b miteinander vernietet sind, sodaß sich eine formschlüssige Verbindung ergibt. Die Lagerung der Bolzen 10a, 10b erfolgt, wie den Figuren 2 und 3 zu entnehmen ist, an je zwei Bohrungen 10a', 10a''; 10b', 10b'', die übereinander an je zwei im wesentlichen waagrechten Laschen 106a', 106a''; 106b', 106b'' des unteren Teilelementes 6'' des Lagerteils 6 vorgesehen sind. Dieses untere Teilelement 6'' des Lagerteils 6 ist weiters aus einem für diesen Zweck geeigneten Material, vorzugsweise aus Stahl oder Aluminiumdruckguß, gefertigt.

Die Abstützfläche 7 des Lagerteils 6 ist an der Vorderseite des oberen Teilelementes 6' ausgebildet und weist einen unteren, im wesentlichen vertikalen Teilabschnitt 7', darüber einen leicht nach hinten geneigten Teilabschnitt 7'' und drüber einen weiteren, stärker nach hinten geneigten Teilabschnitt 7''' auf Die Übergänge zwischen den im wesentlichen ebenen Teilabschnitten 7', 7'', 7''' der Abstützfläche 7 sind in Form zweier Kanten 7*, 7** ausgebildet, wobei der unterste Teilabschnitt 7' über eine erste Kante 7* in den darüber liegenden Teilabschnitt 7'' übergeht und dieser über die zweite Kante 7** in den weiteren, darüber liegenden Teilabschnitt 7''' übergeht, sodaß bei der Abrollbewegung des Lagerteils 6 an der Gehäusequerwand 8 (z.B. bei der Rückwärtsauslösung) definierte Abstützpunkte 7*, 7** entstehen (bei einer reinen Rückwärtsauslösung ist dieser Abstützpunkt genau genommen eine Abstützlinie, daher soll unter dem Begriff "Abstützpunkt" im folgenden auch "Abstützlinie" verstanden werden). Das obere Teilelement ist aus einem leicht zu verarbeitenden Material, vorzugsweise Kunststoff; gefertigt und trägt bereits jene Farbe, die für den von oben einsehbaren Teil vorgesehen ist, sodaß eine gesonderte Farbgebung nicht mehr erforderlich ist.

Weiters ist an diesem oberen Teilelement 6' des Lagerteils 6 zu beiden Seiten der Längsmittelebene je eine gekrümmte Lagerfläche 107 ausgebildet, mittels welcher der Lagerteil 6 nach oben an einer in dem Gehäuse 1 ausgebildeten Lagerkulisse 108 abgestützt ist, die aus einem gekrümmten vorderen 108' und einem sich nach hinten anschließenden flachen Abschnitt 108'' besteht, wobei der gekrümmte Abschnitt 108' nach vorne in die Gehäusequerwand 8 übergeht. Die gekrümmte Lagerfläche 107 ist in unmittelbarer Nähe der Abstützfläche 7 angeordnet und besteht aus einem Kreisförmigen Abschnitt 107' und einem nach hinten abfallenden geraden Abschnitt 107''. Der Mittelpunkt des kreisförmigen Abschnittes 107' liegt vorzugsweise auf gleicher Höhe mit der Kante 7* der Abstützfläche 7, sodaß die Wirkung dieser Kante 7* als definierter Abstützpunkt unterstützt wird. Der nach hinten abfallende Abschnitt 107'' erlaubt eine Verschwenkbewegung des Lagerteils 6 nach oben, bis dieser Abschnitt 107'' an dem flachen Abschnitt 108'' der Lagerkulisse 108 zur Anlage kommt. Daraus ergibt sich -im unverschwenkten Zustand des Lagerteils- die Bedingung, daß der Winkel, den der Teilabschnitt 7'' der Abstützfläche 7 mit der Vertikalen einschließt, kleiner als jener Winkel ist, den der abfallende Abschnitt 107'' der Lagerfläche 107 mit der Horizontalen einschließt, sädaß die Wirkung der zweiten Kante 7** als weiterer definierter Abstützpunkt ermöglicht ist.

Die oben beschriebene mechanische Konstruktion des Vorderbackens ist dazu geeignet, ein Auslösen der Skibindung seitlich, nach oben und diagonal zu ermöglichen. Das Zusammenwirken der unterschiedlichen mechanischen Bauteile bei einem Auslösevorgang ist unter anderem bereits in der eingangs genannten Patentschrift AT-PS 396 337 ausführlich beschrieben worden und wird daher im folgenden nur noch kurz erläutert.

Bei einer Seitenauslösung des Vorderbackens wird einer der Sohlenhalter 9a, 9b um den jeweiligen Bolzen 10a, 10b nach außen verschwenkt. Dabei wird der entsprechende innere Arm 12a oder 12b des Sohlenhalters nach hinten bewegt, wodurch die Auslöseplatte 25 um ihre Schwenkachse 26 nach hinten verschwenkt wird. Diese Schwenkbewegung wird über das Zugstück 28 auf die Federaufnahme 15 übertragen, sodaß diese entlang des Bolzens 16 der Einstellschraube 20 gegen die Kraft der Auslösefeder 14 nach hinten gleitet, bis der Skischuh von dem belasteten Sohlenhalter seitlich freigegeben wird.

Bei einer Rückwärtsauslösung werden die Winkelhebel 9a, 9b und somit auch der Lagerteil 6 nach oben verschwenkt, wobei sich der Lagerteil 6 mit seiner an dem oberen Teilelement 6' ausgebildeten Abstützfläche 7 an der gehäusefesten Querwand 8 abwälzt. Bei dieser Schwenkbewegung greift der Hebelfortsatz 33 des Lagerteils 6 an der Nocke 32 der Auslöseplatte 25 an und verschwenkt diese Auslöseplatte wie oben beschrieben gegen die Kraft der Auslösefeder 14 nach hinten, bis der Skischuh von den Sohlenhaltern nach oben freigegeben wird.

Eine solche Verschwenkbewegung des Lagerteils 6 nach oben besteht aus den im folgenden näher erläuterten Teilbewegungen. Im unverschwenkten Zustand des Lagerteils 6 (Fig. 1) liegt der erste Teilabschnitt 7' der Abstützfläche 7 an der Gehäusequerwand 8 an. Bei einem nach oben Verschwenken des Lagerteils 6 wird dieser vorerst über die zwischen dem untersten Teilabschnitt 7' und dem darüber liegenden Teilabschnitt 7'' der Abstützfläche 7 ausgebildete Kante 7* gekippt, wodurch sich ein definierter Abstützpunkt und somit ein konstanter Hebelarm ergibt und der Lagerteil gegen eine in etwa konstante Federkraft nach oben verschwenkt wird, bis der zweite Abschnitt 7'' der Abstützfläche 7 an der Gehäusequerwand 8 in Anlage steht. Bei dieser Bewegung wälzt sich die Lagerfläche 107 des oberen Teilelementes 6' des Lagerteils 6 gleichzeitig an der Lagerkulisse 108 des Gehäuses 1 ab. Bei einer weiteren Verschwenkbewegung des Lagerteils 6 nach oben wird dieser über die oberhalb der Kante 7* liegende Kante 7** gekippt, wodurch an der Gehäusequerwand 8 wieder ein definierter Abstützpunkt bzw. ein etwa konstanter Hebelarm festgelegt ist. Dieser Hebelarm ist jedoch länger als der durch die Kante 7* festgelegte Hebelarm, wodurch die für dieses weitere Verschwenken des Lagerteils 6 erforderliche Auslösekraft sprunghaft einen höheren Wert annimmt. Im Bereich dieser Schwenkbewegung liegt der Auslösepunkt des Vorderbackens bei einer Rückwärtsauslösung, welcher dadurch definiert ist, daß die Schuhsohle von den Sohlenhaltern nach oben freigegeben wird.

Bei einem solchen Auslösemechanismus erhalten überdies die inneren Arme 12a, 12b der Winkelhebel 9a, 9b eine gewisse Freistellung, wodurch die Winkelhebel in vorteilhafter Weise ohne zusätzlichem Kraftaufwand auch seitlich verschwenkbar sind.

In der Praxis tritt sehr häufig eine Mischbelastung (seitlich und nach oben) auf, sodaß der Auslösemechanismus zumeist aus Komponenten einer Seiten- und Rückwärtsauslösung besteht.

Abschließend ist anzumerken, daß die oben beschriebenen konstruktiven Details dieser Erfindung keinerlei Einschränkungen darstellen, beispielsweise kann die Auslöseplatte 25 auch im Gehäuseoberteil 2 gelagert sein und sich im wesentlichen nach unten erstrecken oder es kann das Zugstück auch unterhalb oder seitlich der Auslösefeder 14 angeordnet sein.

## Patentansprüche

1. Vorderbacken für eine Sicherheitsskibindung mit einem an einem Ski befestigbaren Gehäuse (1) und mit zwei zweiarmigen Winkelhebeln (9a, 9b) die an einem in dem Gehäuse beschränkt beweglich gelagerten Lagerteil (6) um je eine im wesentlichen lotrechte Achse verschwenkbar sind, wobei die außen liegenden, längeren Arme (11a, 11b) beider Winkelhebel als Sohlenhalter ausgebildet sind und die innen liegenden, kürzeren Arme (12a, 12b) beider Winkelhebel an einer Auslöseplatte (25) angreifen, welche um eine in wesentlichen quer verlaufende Achse (26) an dem Gehäuse (1) schwenkbar gelagert und von einer in dem Gehäuse untergebrachten, mit ihrem vorderen Ende an einer Federaufnahme (15) abgestützten, einen zentralen Bolzen (16) umgebenden Auslösefeder (14) über ein Verbindungselement mit einer nach vorne gerichteten Zugkraft beaufschlagt ist, **dadurch gekennzeichnet, daß** das Verbindungselement ein Zugstück (28) ist, das mit seinem vorderen Ende an der Federaufnahme (15) angreift, welche längs eines zentralen Bolzens (16) verschiebbar ist, wobei der zentrale Bolzen (16) mittels eines Bolzenkopfes (17) an der vorderen Stirnseite des Gehäuses (1) abgestützt und über ein Gewinde (18) mit einem von der Auslösefeder (14) beaufschlagten Federabstützteller (19) verbunden ist.

2. Vorderbacken nach Anspruch 1, **dadurch gekennzeichnet, daß** die Auslöseplatte (25) im Unterteil (3) des Gehäuses (2) gelagert ist und sich im wesentlichen vertikal nach oben erstreckt, wobei die innen liegenden Arme (12a, 12b) der Winkelhebel (9a, 9b) im oberen Bereich dieser Auslöseplatte (25) an ihrer Vorderseite angreifen.

3. Vorderbacken nach Anspruch 1 oder 2, **dadurch gekennzeichnet, daß** das Zugstück (28) an dem oberen Ende der Auslöseplatte (25) angreift und oberhalb der Auslösefeder (14) zu der Federaufnahme (15) geführt ist.

4. Vorderbacken nach einem der Ansprüche 1 bis 3, **dadurch gekennzeichnet, daß** das Zugstück (28) plattenförmig und an beiden Enden umgebogen ausgebildet ist, wobei das vordere umgebogenen Ende (30) zwischen der Federaufhahme (15) und dem Gehäuse (1) gelagert ist und das hintere umgebogene Ende (29) in einer an dem oberen Ende der Auslöseplatte (25) vorgesehenen Aussparung (27) eingehängt ist.

5. Vorderbacken nach einem der Ansprüche 1 bis 4, **dadurch gekennzeichnet, daß** in an sich bekannter Weise mit dem Federabstützteller (19) ein Zeiger (21) verbunden ist, welcher die eingestellte Vorspannung der Auslösefeder (14) an einer gehäusefesten Anzeige (23) anzeigt.

6. Vorderbacken nach einem der Ansprüche 1 bis 5, **dadurch gekennzeichnet, daß** hinter der Auslöseplatte (25) ein Anschlag in Form einer im wesentlichen vertikalen Querwand (34) angeordnet ist, die im Gehäuseunterteil (3) ausgebildet ist, wobei zwischen der Auslöseplatte (25) und dieser Querwand (34) ein elastisches Füllstück (35), beispielsweise aus Schaumgummi, eingefügt ist.

7. Vorderbacken nach einem der Ansprüche 1 bis 6, **dadurch gekennzeichnet, daß** die Auslöseplatte (25) eine quer angeordnete Nocke (32) aufweist, an welcher ein an dem Lagerteil (6) ausgebildeter Hebelfortsatz (33) bei einer Verschwenkbewegung dieses Lagerteils gegen die Kraft der Auslösefeder (14) wirkt.

8. Vorderbacken nach einem der Ansprüche 1 bis 7, **dadurch gekennzeichnet, daß** der Lagerteil (6) aus einem oberen Teilelement (6') und einem unteren Teilelement (6'') besteht, und die Teilelemente im Gebrauchszustand formschlüssig miteinander verbunden sind, wobei an dem unteren Teilelement (6'') die Winkelhebel (9a, 9b) gelagen sind und das obere Teilelement (6') an seiner Vorderseite eine Abstützfläche (7) aufweist, mittels welcher der Lagerteil (6) an dem Gehäuse (1) abstützbar ist.

9. Vorderbacken nach Anspruch 8, **dadurch gekennzeichnet, daß** die Abstützfläche (7) einen ersten, in, wesentlichen vertikalen Teilabschnitt (7'), darüber einen zweiten, leicht nach hinten geneigten Teilabschnitt (7'') und darüber einen dritten, stärker nach hinten geneigten Teilabschnitt (7''') aufweist, wobei der erste dieser Teilabschnitte (7') über eine Kante (7*) in den zweiten Teilabschnitt (7'') und dieser über eine weitere Kante (7**) in den dritten Teilabschnitt (7''') der Abstützfläche (7) übergeht.

10. Vorderbacken nach einem der Ansprüche 8 oder 9, **dadurch gekennzeichnet, daß** das obere Teilelement (6') des Lagerteils (6) weiters eine gekrümmte Lagerflache (107) aufweist, über welche der Lagerteil (6) nach oben an einer in dem Gehäuse (1) vorgesehenen Lagerkulisse (108) abgestützt ist.

11. Vorderbacken nach Anspruch 10, **dadurch gekennzeichnet, daß** die gekrümmte Lagerfläche (107) in der Nähe der Abstützfläche (7) ausgebildet ist und -von der Seite betrachtet- einen kreisförmigen Abschnitt (107') und einen nach hinten abfallenden geraden Abschnitt (107'') aufweist.

12. Vorderbacken nach Anspruch 11, **dadurch gekennzeichnet, daß** der Mittelpunkt des kreisförmigen Abschnittes (107') der Lagerfläche (107) in unmittelbarer Nähe der Kante (7**) zwischen dem ersten (7') und zweiten Teilabschnitt (7'') der Abstützfläche (7), vorzugsweise auf gleicher Höhe, liegt.

13. Vorderbacken nach einem der Ansprüche 1 bis 6, **dadurch gekennzeichnet, daß** das obere (6') und das untere Teilelement (6'') des Lagerteils (6) über zwei, mi wesenlichen vertikal durch den Lagerteil (6) führende Bolzen (10a, 10b) miteinander formschlüssig verbunden, vorzugsweise vernietet, sind, wobei anjedem dieser Bolzen (10a, 10b) je ein Winkelhebel (9a, 9b) gelagert ist.

14. Vorderbacken nach einem der Ansprüche 8 bis 13, **dadurch gekennzeichnet, daß** die beiden Teilelemente (6', 6'') des Lagerteils (6) aus unterschiedlichen Materialien bestehen, wobei das obere Teilelement vorzugsweise aus Kunststoff und das untere Teilelement vorzugsweise aus Stahl oder Aluminiumdruckguß gefertigt ist.

## Claims

1. Front jaws for a ski safety binding with a housing (1) which can be fixed to a ski and with two double-armed angle levers (9a, 9b), each of which is swivellable around an essentially vertical spindle on a bearing part (6) supported with limited movability inside the housing, whereby the outer, longer arms (11a, 11b) of the two angle levers are formed as sole-retainers and the inner, shorter arms (12a, 12b) of the two angle levers act upon a release plate (25), which is supported able to swivel about an essentially transversely running spindle (26) on the housing (1) and to which over a connecting element a forward-directed pulling force is applied by a release spring (14) accommodated in the housing with its front end supported by a spring retainer (15), said release spring (14) being located around a central bolt (16), **characterized in that** said connecting element is a tension piece (28) acting with its front end upon the spring retainer (15), which is moveable along a central bolt (16) whereby the central bolt (16) is supported at the front face of the housing (1) by a bolt head (17) and is connected through a thread (18) with a spring support plate (19) subject to pressure from the release spring (14).

2. Front jaws according to Claim 1, **characterized in that** the release plate (25) is supported in the lower part (3) of the housing (2) and essentially extends vertically upwards, whereby the inner arms (12a, 12b) of the angle levers (9a, 9b) act upon the upper region of said release plate (25) at its front face.

3. Front jaws according to Claim 1 or 2, **characterized in that** the tension piece (28) acts upon the upper end of the release plate (25) and is led above the release spring (14) to the spring retainer (15).

4. Front jaws according to one of the Claims 1 to 3, **characterized in that** the tension piece (28) is plate-shaped and is bent over at both ends, whereby the front bent-over end (30) is supported between the spring retainer (15) and the housing (1) and the rear bent-over end (29) engages in a slot (27) provided at the upper end of the release plate (25).

5. Front jaws according to one of the Claims 1 to 4, **characterized in that** a pointer (21) is connected, actually in a manner of prior art, with the spring support plate (19), Which pointer (21) indicates at a display (23) fixed to the housing the tension preset in the release spring (14).

6. Front jaws according to one of the Claims 1 to 5, **characterized in that** behind the release plate (25) a stop is arranged in the form of an essentially vertical transverse wall (34) formed in the lower part (3) of the housing, whereby a flexible filling piece (35), for example of foam rubber, is inserted between the release plate (25) and this transverse wall (34).

7. Front jaws according to one of the Claims 1 to 6, **characterized in that** the release plate (25) has a transversely arranged cam (32) at which a lever extension (33) on the bearing part (6) works against the force of the release spring (14) if this bearing part undergoes a swivelling movement.

8. Front jaws according to one of the Claims 1 to 7, **characterized in that** the bearing part (6) comprises an upper part element (6') and a lower part element (6'') and the part elements are in operating condition connected in an interlocking manner with each other, whereby the angle levers (9a, 9b) are supported on the lower part element (6'') and the upper part element (6') has on its front face a support surface (7) by means of which the bearing part (6) can be supported at the housing (1).

9. Front jaws according to Claim 8, **characterized in that** the support surface (7) has a first, essentially vertical part section (7'), moreover a second part section (7'') sloping slightly to the rear, and moreover a third part section (7''') sloping more strongly to the rear whereby the first of these part sections (7') merges into the second part section (7'') over an edge (7*) and the second part section (7'') merges into the third part section (7''') of the support surface over an edge (7**).

10. Front jaws according to one of the Claims 8 or 9, **characterized in that** the upper part element (6') of the bearing part (6) also has a curved bearing surface (107) over which the bearing part (6) is supported in an upward direction at a bearing channel (108) provided in the housing (1).

11. Front jaws according to Claim 10, **characterized in that** the curved bearing surface (107) is formed near the support surface (7) and - viewed from the side - has a circular arc-shaped section (107') and a straight section (107'') dropping down towards the rear.

12. Front jaws according to Claim 11, **characterized in that** the centre of the circular arc-shaped section (107') of the bearing surface (107) is located immediately adjacent to the edge (7**) between the first (7') and second part section (7'') of the support surface (7), preferably at the same height.

13. Front jaws according to one of the Claims 1 to 6, **characterized in that** the upper (6') and lower part element (6'') of the bearing part (6) are connected in an interlocking manner with each other, preferably riveted, by means of two bolts (10a, 10b) leading essentially in a vertical direction through the bearing part (6), whereby one angle lever (9a, 9b) is supported on each of these bolts (10a, 10b).

14. Front jaws according to one of the Claims 8 to 13, **characterized in that** the two part elements (6', 6'') of the bearing part (6) consist of different materials, whereby the upper part element is fabricated preferably from synthetic material and the lower part element is fabricated preferably from steel or die-cast aluminium.

## Revendications

1. Butée avant pour une fixation de sécurité pour les skis avec un boîtier (1) fixé à un ski et deux leviers coudés à deux bras chacun (9a, 9b), qui peuvent être pivotés autour de deux axes essentiellement verticaux qui se trouvent dans le boîtier sur un palier (6) limité dans son mouvement. Les bras extérieurs, qui sont les bras les plus longs (11a, 11b), des deux leviers coudés servent de maintien de la semelle et les bras intérieurs, qui sont les plus courts (12a, 12b), des deux leviers coudés saisissent une plaque de déclenchement (25). Cette plaque de déclenchement peut être pivotée autour d'un axe essentiellement transversal (26) qui se trouve dans le boîtier (1). Cette plaque de déclenchement est admise par un ressort de déclenchement (14), qui entoure un boulon central (16), et qui est fixé au bout du boîtier par un logement de ressort (15). Un élément de jonction procure à ce ressort de déclenchement une force de traction dirigée vers l'avant. De plus, cette butée avant **est caractérisée par** le fait que l'élément de jonction est une pièce de traction (28) qui est rattachée à son bout antérieur au logement de ressort (15) qui peut être déplacé le long d'un boulon central (16). Ce boulon central (16) est fixé à l'aide d'une tête de boulon (17) à la face avant du boîtier (1) et est relié à l'aide d'un filet (18) au ressort de déclenchement (14) au travers d'un disque d'appui (19).

2. Conformément à la spécification du point 1, la butée avant **est caractérisée par** le fait que la plaque de déclenchement (25) est fixée sur la partie inférieure (3) du boîtier (2) et s'étend essentiellement verticalement vers le haut. Les bras intérieurs (12a, 12b) des leviers coudés (9a, 9b) saisissent la partie du haut de la plaque de déclenchement (25) dans sa face avant.

3. Conformément aux spécifications du point 1 ou 2, la butée avant **est caractérisée par** le fait que la pièce de traction (28) saisit la partie supérieure de la plaque de déclenchement (25) et est amenée, au-dessus du ressort de déclenchement (14), au logement de ressort (15).

4. Conformément à une des spécifications des points 1 à 3, la butée avant **est caractérisée par** le fait que la pièce de traction (28) possède une forme de plaque recourbée aux deux bouts. Le bout recourbé avant (30) est situé entre le logement du ressort (15) et le boîtier (1), et le bout recourbé arrière (29) est accroché à une encoche (27) prévue au bout supérieur de la plaque de déclenchement (25).

5. Conformément à une des spécifications des points 1 à 4, la butée avant **est caractérisée par** le fait qu'une aiguille (21) est liée au disque d'appui (19). L'aiguille indique la précontrainte ajustée du ressort de déclenchement (14) sur un témoin (23) qui se trouve dans le boîtier.

6. Conformément à une des spécifications des points 1 à 5, la butée avant **est caractérisée par** le fait qu'une butée sous forme d'une paroi transversale (34) essentiellement verticale est aménagée derrière la plaque de déclenchement (25). La paroi transversale est logée dans la partie inférieure du boîtier (3). Une pièce intercalaire élastique (35), par exemple en caoutchouc mousse, est emboîtée entre la plaque de déclenchement (25) et cette paroi transversale (34).

7. Conformément à une des spécifications des points 1 à 6, la butée avant **est caractérisée par** le fait que la plaque de déclenchement (25) présente une came (32) disposée de manière transversale, sur laquelle agit un prolongement de levier (33) attaché au palier (6), avec un mouvement de balayage horizontal de ce palier allant à l'encontre de la force du ressort de déclenchement (14).

8. Conformément à une des spécifications des points 1 à 7, la butée avant **est caractérisée par** le fait que le palier (6) est constitué d'un élément partiel supérieur (6') et d'un élément partiel inférieur (6''). Les éléments partiels possèdent une fermeture géométrique lorsqu'ils sont opérationnels. Les leviers coudés (9a, 9b) sont logés dans l'élément partiel inférieur (6'') et l'élément partiel supérieur (6') présente une surface d'appui (7) sur son côté avant, par le biais de laquelle le palier (6) peut être appuyé sur le boîtier (1).

9. Conformément aux spécifications du point 8, la butée avant **est caractérisée par** le fait que la surface d'appui (7) présente une première partie (7'), essentiellement verticale, au-dessus de laquelle se trouve une deuxième partie (7'') légèrement courbée vers l'arrière, au-dessus de laquelle se trouve une troisième partie (7''') plus courbée vers l'arrière. La transition de la première partie (7') à la deuxième partie (7'') est effectuée par une arête (7*). La transition de cette dernière à la troisième partie (7''') de la surface d'appui (7) est effectuée par une arête supplémentaire (7**).

10. Conformément à une des spécifications du point 8 ou 9, la butée avant **est caractérisée par** le fait que l'élément partiel (6') du palier (6) présente également une surface portante courbée (107) par laquelle le palier (6) est appuyé vers le haut par une coulisse de palier (108) prévue dans le boîtier (1).

11. Conformément aux spécifications du point 10, la butée avant **est caractérisée par** le fait que la surface portante courbée (107) est préformée près de la surface d'appui (7) et - vu de côté - présente un segment circulaire (107') et un segment droit tombant vers l'arrière (107'').

12. Conformément aux spécifications du point 11, la butée avant **est caractérisée par** le fait que le milieu du segment circulaire (107') de la surface portante (107) se trouve immédiatement près de l'arête (7**), entre la première (7') et la deuxième partie (7'') de la surface d'appui (7), de préférence à la même hauteur.

13. Conformément à une des spécifications des points 1 à 6, la butée avant **est caractérisée par** le fait que l'élément partiel supérieur (6') et l'élément partiel inférieur (6'') du palier (6) possèdent une fermeture géométrique à engagement positif mutuel, et sont de préférence rivés, liés par des boulons (10a, 10b) essentiellement verticaux passant par le palier (6). Sur chacun des boulons (10a, 10b) un levier coudé (9a, 9b) tourne sur palier.

14. Conformément à une des spécifications des points 8 à 13, la butée avant **est caractérisée par** le fait que les deux éléments partiels (6', 6'') du palier (6) sont constitués de matériaux différénts, dont l'élement partiel supérieur est de préférence fabriqué en matière synthétique et l'élément partiel inférieur est de préférence en acier ou en coulage d'aluminium sous pression.
